# EUROPÄISCHE PATENTSCHRIFT

(11) **EP 0 026 461 B1**
(45) Veröffentlichungstag und Bekanntmachung des Hinweises auf die Patenterteilung: **19.10.1983**
(21) Anmeldenummer: 80105763.9
(22) Anmeldetag: 24.09.1980
(51) Int. Cl.: G08B 29/00, G08B 13/22

(54) **Schaltungsanordnung für Einbruch- oder Feuermeldeanlagen**
Circuit arrangement for intrusion or fire alarm systems
Circuit pour systèmes de détection d'intrusion ou d'incendie

(30) Priorität: 28.09.1979 DE 2939494
(43) Veröffentlichungstag der Anmeldung: 08.04.1981
(73) Patentinhaber: SIEMENS AKTIENGESELLSCHAFT, 80333 München (DE)
(72) Erfinder: Schreyer, Karlheinz, Ing. grad., D-8190 Wolfratshausen (DE); den Dooven, Luc, D-8031 Puchheim (DE); Bornewasser, Dietrich, Dipl.-Ing, D-8000 München 82 (DE)

## Beschreibung

Die Erfindung betrifft eine Schaltungsanordnung für Einbruch- und Feuermeldeanlagen zur Alarm-, Sabotage- und Störungsüberwachung einzelner Meldelinien nach dem Ruhestromprinzip mit einer in einer Zentrale in der Meldelinie zur Ermittlung des Linienwiderstandes angeordneten Strommeßeinrichtung, deren Ausgang mit einer Mehrzahl von Komparatoren verbunden ist, und mit Meldern, die jeweils einen Alarm- und einen Sabotagekontakt aufweisen, die an ein und derselben Linie angeschlossen sind.

Meldeanlagen besitzen im allgemeinen neben den eigentlichen Alarmmeldern noch sogenannte Sabotagemelder. Die Sabotagemelder schützen den Alarmmelder vor Manipulationen. Die Alarmmelder weisen neben dem eigentlichen Alarmkontakt noch einen zusätzlichen Kontakt auf, der bei unerlaubtem Öffnen des Melders, z. B. Abnahme des Gehäusedeckels, einen sogenannten Sabotagekontakt betätigt. Die Alarmmelder sollen unabhängig von den Sabotagemeldern scharf- bzw. unscharf geschaltet werden können. In herkömmlichen Systemen werden Alarmmelder und Sabotagemelder über zwei verschiedene Linien, im allgemeinen Zweidrahtleitungen, an die auswertende Zentrale angeschlossen. Damit sind die Linien zwar getrennt schaltbar, aber die Anzahl der erforderlichen Linien ist doppelt so hoch als die Anzahl derAlarmmeldelinien.

Aus der DE-OS 2 154 537 ist eine Feuermeldeanlage bekannt, in der in der Zentrale die Linie mit einer in einer Spannungsteilerschaltung angeordneten Spannungsmeßvorrichtung auf Alarm, Kurzschluß, Unterbrechung und Erdschluß überwacht wird. Wie die Auswertung im einzelnen erfolgen soll, ist nicht näher beschrieben. Dabei können die Melder parallel zur oder in Serie in die Linie geschaltet sein. Es wird neben den obengenannten Störungsfällen nur auf Alarm, beispielsweise im Brandfall, überwacht. Eine Überwachung auf Sabotage ist dort nicht möglich.

In der US-PS 4198625 ist eine Meldeanlage beschrieben, die zwischen zwei verschiedenen Alarmen auf einer einzigen Schleife unterscheiden kann, z. B. Feueralarm und Einbruchalarm. Diese unterschiedlichen Alarme werden über entsprechende Schalter ausgelöst und bewirken auf der Schleife unterschiedliche Widerstandswerte, die in der Zentrale mittels mehrerer Komparatoren ausgewertet werden und entsprechend getrennt anzeigbar sind. Jedoch sind dort keine Sabotagemelder bzw. Sabotagekontakte vorgesehen, so daß auch nicht über logische Verknüpfungen, die den Komparatoren nachgeordnet sind, aufgrund vorgegebener bestimmter Grenzwerte unterschiedliche Widerstandsbedingungen aus der Schleife dahingehend ermittelt werden können, um getrennt voneinander eine Sabotage- oder eine echte Alarmmeldung zu erkennen. Zudem bewirkt das Ansprechen eines bestimmten Schalters einen anderen Widerstandswert als das Ansprechen eines anderen Schalters. Für eine bestimmte Alarmmeldung, z. B. Alarm 2, ist ein großer Widerstandsbereich notwendig, so bewirkt das Öffnen eines Schalters für eine Alarm-2-gabe unterschiedliche Leitungswiderstände, je nachdem, welcher von den Meldern anspricht. Das hat aber den Nachteil, daß keine große Anzahl Melder in einer Schleife (Meldelinie) angeordnet werden können, weil der Widerstandsbereich für eine bestimmte Alarmerkennung (z. B. Alarm 2) und ein anderer Widerstandsbereich für eine weitere Alarmerkennung (z. B. Alarm 1) nicht mehr auswertbar ist. Außerdem ist je Melder eine komplizierte Anordnung von einer Vielzahl von Widerständen erforderlich.

Aufgabe der Erfindung ist es daher, eine Meldeanlage der eingangs erwähnten Art zu schaffen, in der sowohl für die Alarm-, als auch die Sabotagemeldung nur eine Linie, im allgemeinen eine Zweidrahtleitung, erforderlich ist. Dabei soll das Ansprechen eines Alarm- bzw. Sabotagemelders eine bestimmte, aber nahezu gleich große Widerstandsänderung bewirken. Dafür ist eine entsprechende Ausbildung der Melder und eine geeignete Auswerteeinrichtung in der Zentrale notwendig.

Diese Aufgabe wird erfindungsgemäß dadurch gelöst, daß mehrere Melder an einer Linie angeschlossen sind, daß in den einzelnen Meldern ein erster Widerstand in Serie mit dem Sabotagekontakt in der Linie und zu diesem ersten Widerstand parallel die Reihenschaltung eines zweiten Widerstandes mit dem Alarmkontakt angeordnet sind, wobei die Widerstandswerte so bemessen sind, daß das Ansprechen eines Alarmkontaktes oder das gleichzeitige Ansprechen der Alarmkontakte mehrerer Melder eine vom Ansprechen eines Sabotagekontaktes unterscheidbare Linienwiderstandsänderung bewirkt, die mittels der Komparatoren die entsprechend ihrer Anzahl vorherbestimmte, unterschiedliche Widerstands- bzw. Stromgrenzwerte als Vergleichsgrößen erhalten, und mit den Komparatoren nachgeordneten logischen Verknüpfungsgliedern eine getrennte, voneinander unabhängige Alarm- und Sabotagemeldung anzeigt.

Ein Vorteil der erfindungsgemäßen Schaltungsanordnung besteht darin, daß nur noch die Hälfte der Leitungen für die erforderlichen Meldelinien zur Zentrale notwendig sind. An einer Meldelinie sind mehrere Melder angeschlossen, die jeweils einen ersten Widerstand in Serie mit einem Sabotagekontakt in der Linie und zu diesem parallel einen zweiten Widerstand in Reihe mit einem Alarmkontakt aufweisen. Die Widerstandswerte sind so bemessen, daß das Ansprechen eines Alarmkontaktes einen vom Ansprechen eines Sabotagekontakts unterscheidbare Linienwiderstandsänderung bewirken. Die in der Zentrale befindliche Auswerteeinrichtung überwacht den von einer Spannungsquelle an die Linie gelegten Strom. An einer in der Linie angeordneten Strommeßeinrichtung wird der auf der Linie fließende Strom und damit der Widerstand der Linie gemessen und an mehrere Komparatoren, die der Strommeßeinrichtung nachgeordnet sind, gegeben. Diese erhalten vorherbestimmte unterschiedliche Stromgrenzwerte, die den Widerstandsgrenzwerten der Linie bei Ruhe entsprechen. Aufgrund der Vergleiche der Linienmeßwerte mit den vorgegebenen Grenzwerten werden durch logische Verknüpfungen der Ausgangssignale der Komparatoren Alarm- oder Sabotagemeldungen angezeigt.

Zweckmäßigerweise ist die Alarmmeldung abschaltbar, ohne dabei die Sabotagemeldung zu beeinflussen, so daß eine Manipulation an den Meldern oder den Leitungen auch erkannt werden kann, wenn die Alarmmelder unscharf geschaltet sind.

Ein weiterer Vorteil der erfindungsgemäßen Anordnung ist dadurch gegeben, daß sie sich in eine mikrocomputergesteuerte Zentrale gut integrieren läßt, wobei sämtliche Linienstromwerte für die unterschiedlichsten Bedingungen auf der Linie nach dem Einschalten der Anlage gemessen und in einem Schreib-Lese-Speicher abgespeichert werden. Diese Werte dienen dann als Vergleichswerte für die unterschiedlichen Meldungsarten.

Gegenüber der eingangs erstgenannten Anordnung unterscheidet sich die vorliegende Erfindung in vorteilhafter Weise dadurch, daß in den Meldern neben dem Alarmkontakt nur ein Widerstand angeordnet und kein Gleichrichterelement vorgesehen ist. Die gleichzeitige Überwachung auf Sabotage mit derselben Linie der Alarmmelder bedingt die Anordnung eines weiteren Kontaktes und eines weiteren Widerstandes. Gegenüber der obengenannten amerikanischen Patentschrift hat die erfindungsgemäße Schaltungsanordnung den Vorteil, daß das Ansprechen eines Alarm- oder Sabotagekontaktes eine unterscheidbare aber definierte Widerstandsänderung auf der Melderlinie bewirkt, die unabhängig davon, welcher Melder angesprochen hat, annähernd jeweils gleich groß ist. Dadurch ist es möglich, eine große Anzahl von Meldern an einer Meldelinie anzuschließen. Außerdem weist jeder Melder einen sehr einfachen Aufbau mit wenig Bauelementen auf.

Nachfolgend wird anhand der einzigen Zeichnung ein Ausführungsbeispiel der Erfindung beschrieben.

In der Figur ist die Auswerteeinrichtung in der Zentrale Z und eine Linie L mit einem Melder M1 und einem Leitungsabschluß RLA dargestellt. Eine Spannungsquelle P versorgt die Linie L1 mit der Spannung U. In der Linie L1 sind mehrere Melder M1, M2 ... in Serie geschaltet, von denen nur einer dargestellt ist. Die Linie L1 ist mit dem Widerstand RLA abgeschlossen. Der auf der Linie L1 fließende Strom I wird durch die Widerstände RA, RS der Melder M, dem Leitungsabschluß RLA und dem Widerstand der Leitung bestimmt. In der Zentrale Z ist in der Linie eine Strommeßeinrichtung MI in Reihe geschaltet, deren Widerstandswert so klein gewählt ist, daß er den Linienstrom I praktisch nicht beeinflußt. Der Linienstrom ist ein Maß für den Gesamtwiderstand der Meldelinie L1.

Vom Ausgang der Meßeinrichtung MI wird der Wert des gemessenen Linienstromes an die ersten Eingänge dreier Komparatoren K1, K2, K3 geführt. Die Komparatoren sind an sich bekannte Vergleichsglieder, z. B. BE TCA 345A (Siemens), die eine stetig veränderliche Größe mit einer zweiten Größe, der Reverenzgröße vergleichen. Solange die stetig veränderliche Größe größer ist als der Vergleichswert, führt der Ausgang einen Pegel, der z. B. der logischen »0«, im anderen Fall der logischen »1 entspricht. An die zweiten Eingänge der drei Komparatoren liegen die vorgegebenen Stromgrenzwerte, z. B. am Komparator K1 ein minimal zulässiger Stromwert Imin, am Komparator K2 der Stromwert lₒ gleich Null und am Komparator K3 ein maximal zulässiger Stromwert lmax. Der Ausgang des Komparators K1 geht an einen ersten Eingang eines UND-Gliedes G1, der Ausgang des Komparators K2 geht einerseits über ein Negationsglied G2 an den zweiten Eingang des UND-Gliedes G1 und andererseits an einen ersten Eingang eines ODER-Gliedes G3. Der Ausgang des Komparators K3 führt zum zweiten Eingang des ODER-Gliedes G3. Wenn ein Melder M anspricht oder eine sonstige Störung vorliegt, zeigt das Ausgangssignal des ODER-Gliedes G3 eine Sabotagemeldung »S«, das Ausgangssignal des UND-Gliedes G1 eine Alarmmeldung »A« an. Mit dem dem UND-Glied G1 nachgeschalteten Schalter SA können die Alarmmelder unscharf geschaltet werden.

Die Melder M sind in Serie zur Linie L geschaltet. Jeder Melder besitzt einen Sabotagekontakt KS und in Serie dazu einen Widerstand RS. Parallel zu diesem »SABotage«-Widerstand RS liegt zusätzlich eine Reihenschaltung aus dem Alarmkontakt K1 und dem »Alarm«-Widerstand RA. Die Widerstandswerte sind so gewählt, daß das Ansprechen mehrerer Alarmmelder keine Sabotagemeldung vortäuschen kann.

Die Schaltungsanordnung funktioniert folgendermaßen: Der in der Strommeßeinrichtung MI in der Zentrale gemessene Linienstrom I wird dem Komparator K1, K2, K3 zugeführt. Im Normalfall, d. h. es liegt keine Alarm- und Sabotagemeldung oder sonstige Störungsmeldung vor, hat die Linie einen bestimmten Ruhestromwert. Die drei Komparatoren prüfen nun den Ruhestromwert. Der Komparator K1 vergleicht den Linienstrom I mit dem unteren Toleranzwert des Ruhestroms Imin. Der Komparator K2 prüft, ob der Ruhestrom gegen Null geht (l₀=0). Der Komparator K3 vergleicht den Linienstrom I mit der oberen Toleranzgrenze des Ruhestroms Imax. Bei Abweichungen werden die Ausgänge der Komparatoren K1, K2, K3 aktiviert und eine Meldung angezeigt.

Eine Sabotagemeldung liegt vor, wenn entweder der Sabotagekontakt KS geöffnet ist und somit I=0 wird, oder die Leitung der Meldelinie kurz geschlossen oder ein Melder überbrückt wird. Das bedeutet, der Linienstrom I wird größer als der maximal zulässige Ruhestrom Imax. Der erste Fall wird über den Ausgang des Komparators K2, der zweite und dritte Fall wird über den Komparator K3 und den den beiden Komparatoren K2 und K3 nachgeschalteten ODER-Glied G3 als Sabotagemeldung »S« angezeigt. Eine Alarmmeldung liegt nur vor, wenn der Linienstrom I kleiner als der untere Grenzwert des Linienstromes Imin ist, aber ungleich Null wird. Die Alarmmeldung "A" wird über die Ausgänge der Komparatoren K1 und K2 und den Verknüpfungsgliedern G1 und G2 angezeigt.

## Patentansprüche

1. Schaltungsanordnung für Einbruch- und Feuermeldeanlagen zur Alarm-, Sabotage- und Störungsüberwachung einzelner Meldelinien (L1, L2, ...) nach dem Ruhestromprinzip mit einer in einer Zentrale (Z) in der Meldelinie (L1) zur Ermittlung des Linienwiderstandes angeordneten Strommeßeinrichtung (MI), deren Ausgang mit einer Mehrzahl von Komparatoren (K1, K2, K3) verbunden ist, und mit Meldern (M1, M2, ...), die jeweils einen Alarm- und einen Sabotagekontakt (KA, KS) aufweisen, die an ein und derselben Linie (L1) angeschlossen sind, dadurch gekennzeichnet, daß mehrere Melder (M1, M2, ...) an einer Linie (L1) angeschlossen sind, daß in den einzelnen Meldern (M1, M2...) ein erster Widerstand (RS) in Serie mit dem Sabotagekontakt (KS) in der Linie (L1) und zu diesem ersten Wid^{p}rstand (RS) parallel die Reihenschaltung eines zweiten Widerstandes (RA) mit dem Alarmkontakt (KA) angeordnet sind, wobei die Widerstandswerte so bemessen sind, daß das Ansprechen eines Alarmkontaktes (KA) oder das gleichzeitige Ansprechen der Alarmkontakte mehrerer Melder eine vom Ansprechen eines Sabotagekontaktes (SK) unterscheidbare Linienwiderstandsänderung bewirkt, die mittels der Komparatoren (K1, K2, K3), die entsprechend ihrer Anzahl vorherbestimmte, unterschiedliche Widerstands- bzw. Stromgrenzwerte (Imin. 1₀, Iₘₐₓ) als Vergleichsgrößen erhalten, und mit den Komparatoren (K1, K2, K3) nachgeordneten logischen Verknüpfungsgliedern (G1, G2, G3) eine getrennte, voneinander unabhängige Alarm- und Sabotagemeldung (A, S) anzeigt.

2. Schaltungsanordnung nach Anspruch 1, dadurch gekennzeichnet, daß in der Auswerteeinrichtung ein Schaltglied (SA) für das Unscharfschalten der Alarmmelder vorgesehen ist, wobei die Sabotagemelder unbeeinflußbar bleiben.

3. Schaltungsanordnung nach Anspruch 1 oder 2, dadurch gekennzeichnet, daß in einer mikrocomputergesteuerten Zentrale die Ruhestromwerte pro Linie und die Widerstandswert- bzw. Stromflußänderungen bei Alarm und Sabotage nach dem Einschalten der Anlage meßbar und in einem Schreib-Lese-Speicher abspeicherbar und für Vergleichszwecke abrufbar sind.

## Claims

1. A circuit arrangement for burglar and fire alarm systems for monitoring individual alarm lines (L1, L2, ...) in respect of alarm sabotage and disturbance in accordance with the rest current principle, having a current measuring device (MI) which is arranged in a central unit (Z) in the alarm line (L1) in order to determine the line resistance and whose output is connected to a plurality of comparators (K1, K2, K3), and having alarm units (M1, M2, ...) which respectively possess an alarm contact (Ka) and a sabotage contact (KS) which are connected to one and the same line (L1), characterised in that a plurality of alarm units (M1, M2, ...) are connected to one line (L1), that in the individual alarm units (M1, M2, ...), there is arranged a first resistor (RS) in series with the sabotage contact (KS) in line (L1) and the series connection of a second resistor (RA) and the alarm contact (KA) is arranged parallel to the first resistor (RS), where the resistance values are so dimensioned that the response of an alarm contact (KA) or the simultaneous response of the alarm contacts of a plurality of alarm units effects a line resistance change which is distinguishable from the response of a sabotage contact (KS) and which indicates a separate alarm and sabotage call (A, S) which are independent of one another.

2. A circuit arrangement as claimed in Claim 1, characterised in that the analysis device is provided with a switching element (SA) for switching the alarm unit so as to be indistinct, where the sabotage alarm unit remains uninfluenced.

3. A circuit arrangement as claimed in Claim 1 or 2, characterised in that in a micro-computer- controlled central unit, the rest current values of each line and the changes of resistance value or current flow, as the case may be, during alarm and sabotage is measurable after the system is switched on and storable in a write-read-store and demandable for purposes of comparison.

## Revendications

1. Circuit pour des installations de signalisation d'effraction et d'incendie servant à contrôler, du point de vue d'une alarme, d'un sabotage et d'une perturbation, différentes lignes de signalisation (L1, L2, ...) selon le principe du courant de repos et comportant un dispositif ampèremétri- que (MI) branché, dans le central (Z), dans la ligne de signalisation (L1) en vue de la détermination de la résistance de la ligne et dont la sortie est reliée à plusieurs comparateurs (K1, K2, K3), et comportant des avertisseurs (M1, M2, ...), qui possèdent chacun un contact d'alarme et un contact d'état de sabotage (KA, KS), qui sont raccordés à une même ligne (L1), caractérisé en ce que plusieurs avertisseurs (M1, M2, ...) sont raccordés à une ligne (L1 ), que dans les différents avertisseurs (M1, M2, ...) une première résistance (RS) est branchée en série avec le contact d'état de sabotage (KS) dans la ligne (L1) et que le circuit série formé d'une seconde résistance (RA) et du contact d'alarme (KA) est branché en parallèle avec cette première résistance (RS), les valeurs des résistances étant dimensionnées de telle manière que la réponse d'un contact d'alarme (KA) ou la réponse simultanée des contact d'alarme de plusieurs avertisseurs entraîne une. modification de la résistance de ligne, différenciable de la réponse d'un contact d'état de sabotage (SK) et qui indique, au moyen des comparateurs (K1, K2, K3), qui reçoivent en tant que grandeurs de comparaison les différentes valeurs de résistance ou d'intensité limite (Iₘiₙ, 1₀, Iₘₐₓ), prédéterminées en fonction du nombre des comparateurs, et à l'aide d'organes de combina- tion logique (G1, G2, G3) branchés en aval des comparateurs (K1, K2, K3), des signalisations séparées (A, S) d'alarme et de sabotage indépendantes l'une de l'autre.

2. Circuit selon la revendication 1, caractérisé en ce que dans le dispositif d'exploitation est prévu un organe de commutation (SA) servant au branchement sans précision des avertisseurs d'alarme, sans aucune influence sur les avertisseurs de sabotage.

3. Circuit selon la revendication 1 ou 2, caractérisé en ce que dans un central commandé par microcalculateur, les valeurs des courants de repos pour chaque ligne et les modifications de la valeur de la résistance ou du flux de courant dans le cas d'une alarme ou d'un sabotage sont mesurables après le branchement d'installation et peuvent être mémorisés dans une mémoire d'enregistrement et de lecture et peuvent être interrogés à des fins de comparaison.
